# EUROPÄISCHE PATENTSCHRIFT

(11) **EP 0 120 314 B1**
(45) Veröffentlichungstag und Bekanntmachung des Hinweises auf die Patenterteilung: **16.08.1990**
(21) Anmeldenummer: 84101968.0
(22) Anmeldetag: 24.02.1984
(51) Int. Cl.: E04B 1/61, E04B 2/08, E04B 2/58

(54) **Montageelement zur Fertigung von Wänden, Decken und Böden**
Mounting element for constructing walls, ceilings and floors
Elément de montage pour la construction de murs, plafonds et planchers

(30) Priorität: 02.03.1983 DE 3307317
(43) Veröffentlichungstag der Anmeldung: 03.10.1984
(73) Patentinhaber: Pistner, Alfred, D-8752 Mömbris (DE)
(72) Erfinder: Pistner, Alfred, D-8752 Mömbris (DE)

(56) Entgegenhaltungen:
- EP-A- 0 050 835
- AU-B- 484 084
- DE-A- 3 100 425
- DE-C- 2 559 425
- DE-U- 7 308 260
- FR-A- 2 473 590
- BOUWWERELD, Band 79, Nr. 3, Februar 1983, Seiten 14-19, Deotinchem, NL; G. VAN VEEN: "Droogstapel bouwsysteem met nieuwe bouwmethodiek"

## Beschreibung

Die Erfindung betrifft ein Montag system gemäß dem Oberbegriff nach Anspruch 1 (siehe z.B. DE-A-3 100 425).

Mit der Druckschrift DE-A-3 100 425 wurde ein Verfahren bekannt, wobei Steine anstatt mit Mörtel mit Fugenbändern aneinander befestigt werden, wobei die Fugenbänder spezielle Formen aufweisen, die es ermöglichen, daß die vertikalen Verbindungsstreifen in die horizontalen Streifen einrasten.

Dadurch, daß die horizointalen Fugenbänder über die gesamte Mauerwerkslänge durchgehend verlaufen, sollen diese u.a. Rissebildungen im Mauerwerk vermieden.

Demgegenüber besteht die Aufgabe der Patentanmeldung darin, in Wände Montageelemente zu integrieren, weiche sowohl senkrecht als auch waagrecht durch die gesamte Wand hindurch verlaufen, in welche nach Fertigstellung derselben zu einem beliebigen späteren Zeitpunkt Kabel, Drähte, Rohre od. dgl. eingezogen werden können, ohne die Außenflächen zu beschädigen und ohne die Standsicherheit der Wände zu beeinträchtigen.

Diese Aufgabe wird durch die kennzeichnenden Merkmale den Anspruchs 1 gelöst Vorteilhafte Ausgestaltungen des Montagesystems sind in den Ansprüchen 2-4 aufgeführt. In Steine, Platten od. dgl. (Fig. 4) werden Montageelemente aus Hohl- od. U-Profilstäben (Fig. 1 und 3) als Verbindungsmittel eingelegt, welche sich jeweils über zwei neben- und übereinander befindliche Steine, Platten od. dgl. erstrecken und in deren Nuten dieselben miteinander verbindend eingreifen. Die Montage erfolgt dermaßen daß die jeweiligen Enden der Montageelemente auf die mittigen od. außermittigen Öffnungen anderer Montageelemente treffen (Fig. 2), wodurch die Verbindung in der horizontalen und lotrechten Richtung erfolgt.

Durch die wechselnde Folge von waagrechten zu senkrecht verlaufenden Montageelementen entstehen durchgehende Kanäle, weil die waagrecht verlaufenden Montageelemente jeweils auf Öffnungen der senkrecht verlaufenden Montageelemente und diese wieder auf die waagrechten Montageelemente treffen (Fig. 2 und 9).

Gleichzeitig verbinden die waagrecht verlaufenden Montageelemente die Steine, Platten od. dgl. zu einem Viererblock; die senkrecht dazu verlaufenden Montageelemente ragen in zwei solcher Blöcke hinein, verbinden dieselben miteinander und bilden ihrerseits mit den Steinen. Platten od. dgl., in welche sie hineinragen, auch einen solchen Block, in welchen dann wieder waagrechte Montageelemente hineinragen, um einen solchen weiteren Block zu bilden (Fig. 9).

Mit den vorbeschriebenen Montageelementen können auch Rahmenwände gefertigt werden, indem man die jeweiligen Enden der Montageelemente in den Öffnungen auf die sie auftreffen befestigt.

Dadurch, daß abwechselnd und ineinandergreifend jeweils ein senkrechtes Montageelement an zwei waagrechten Montageelementen und ein waagrechtes Montageelement an zwei senkrechten Montageelementen befestigt ist, entsteht eine gleichzeitig senkrecht und waagrecht ausgesteifte Rahmenwand mit waagrecht und senkrecht durchgehend verlaufenden Kanälen.

Die Befestigung der Montageelemente aneinander erfolgt zweckmäßigerweise dadurch, daß an den Enden derselben Haken angebracht werden, welche in die Öffnungen einhaken (Fig. 5 und 6).

Die Haken können sowohl aus starrem als auch aus federndem Material bestehen.

Für demontierbare Wände werden an jedem Ende mindestens ein Haken aus federndem Material und eine zusätzliche Aussparung angeordnet (Fig. 5, 6 und 7).

In den zusätzlichen Aussparungen kann der federnde Haken abgedrückt und dann das Montageelement gelöst und weggenommen werden.

Anschlüsse an Türen, Wände, Decken od. dgl. werden mit herkömmlichen Mitteln bewerkstelligt, wie z.B. speziellen Halterungen für Türzargen (Fig. 8), Konsolen oder Laschen, welche jedoch innenseitig in die Montageelemente eingepasst und befestigt werden.

Dadurch, daß die Öffnungen in den Montageelementen außermittig angebracht werden (Fig. 6) entstehen Felder mit verschiedenen Breiten und Höhen.

Ebenfalls zur optischen Gestaltung können die Nuten so gefertigt werden daß die Montageelemente nur teilweise von den Nuträndern überdeckt werden, so daß eine mehr oder weniger breite Blende durch die überstehenden Montageelemente gebildet wird.

Figur 10 zeigt einen Wandausschnitt mit eingeseteten Montageelementen und einen einzusetzenden stein.

Die öffnungen in den Montageelementen brauchen nicht eckig zu sein, wie in den Figuren dargestellt sondern können auch andersförmig, wie z.B. kreisrund ausgebildet sein.

## Patentansprüche

1. Montagesystem zur Erstellung von Trennwänden aus miteinander zu verbindenden Steinen oder dergleichen mit einer entlang der Stoßflächen der Steine oder dergleichen umlaufenden Nut, in welche sich über die gesamte Länge der Nut erstreckende, in die Nuten der angrenzenden Steine ragende Montageelemente eingesetzt sind, dadurch gekennzeichnet, daß die Montageelemente aus einem geschlossenen Hohlprofil oder einem U-Profil bestehen, daß an zwei Seitenflächen des Profils mittig oder außermittig, bezogen auf dessen Längsstreckung, direkt einander gegenüberliegend, je eine Öffnung angeordnet ist und daß zumindest auf eine der Öffnungen eines ersten Montageelementes ein zweites Montageelement auftrifft, das senkrecht zum ersten verläuft, wodurch die Steine horizontal und vertikal verbunden sind und die in den Nuten befindlichen Montageelemente miteinander in Verbindung stehende horizontal und vertikal durchgehende, Kanäle bilden.

2. Montagesystem nach Anspruch 1, dadurch gekennzeichnet, daß die Montageelemente an ihren Enden mit starren Haken versehen sind (Figuren 5 und 6).

3. Montagesystem nach Anspruch 1, dadurch gekennzeichnet, daß die Montageelemente an ihren Enden mit Haken aus federndem Material versehen sind.

4. Montagesystem nach einem der vorgehenden Ansprüche, dadurch gekennzeichnet, daß die Montageelemente an den Enden zusätzliche Aussparungen aufweisen (Fig. 7).

## Revendications

1. Système de montage destiné à la construction de murs de séparation et constitué par des pierres ou autres à relier ensemble, avec une rainure s'étendant le long des surfaces d'assemblage des pierres ou autres, à savoir une rainure dans laquelle sont disposés des éléments de montage s'étendant sur l'ensemble de la longueur et faisant saillie dans les rainures des pierres avoisinantes, ce système étant caractérisé par le fait que les éléments de montage sont constitués par un profilé creux fermé ou par un profilé et U, qu'une lumière est pratiquée à deux surfaces latérales du profilé, à savoir de façon centrique ou excentrique par rapport à la longueur développée longitudinale, lesdites lumières se trouvant directement l'une en face de l'autre, et qu'au moins l'une desdites lumières d'un premier élément de montage reçoit un deuxième élément de montage qui est disposé verticalement par rapport au premier, ce à la suite de quoi les pierres sont reliées horizontalement l'une à l'autre et assemblées verticalement, les éléments de montage se trouvant dans les rainures constituant des canaux continus horizontaux et verticaux se trouvant en liaison les uns avec les autres.

2. Système de montage répondant à la revendication 1 et caractérisé par le fait que les éléments de montage sont pourvus à leurs extrémités de crochets rigides (figures 5 et 6).

3. Système de montage répondant à la revendication 1 et caractérisé par le fait que les éléments de montage sont pourvus à leurs extrémités de crochets en matériau élastique.

4. Système de montage répondant à l'une des revendications précitées et caractérisé par le fait que les éléments de montage présentent à leurs extrémités des lumières additionnelles (figure 7).

## Claims

1. Assembly system for producing partition walls in stones connected to each other or the like with a groove surrounding the butt areas of the stones or the like, in which assembly elements, which extend over the entire length of the groove and engage in the grooves of the adjacent stones, are inserted, characterised by the fact, that the assembly elements are made of a sealed hollow section or a U-section, that one aperture is fitted on two side surfaces of the section, in the centre or away from the centre, referred to its length, and in directly opposite positions and that a first assembly elements meets a second assembly element running vertically to the first at at least one of the apertures, so that the stones are connected horizontally and vertically and the assembly elements in the grooves form connecting horizontal and vertical ducts.

2. Assembly system as per claim 1, characterised by the fact that the assembly elements have rigid hooks at their ends (Figs. 5 and 6).

3. Assembly system as per claim 1, characterised by the fact that the assembly elements have hooks made of sprung material at their ends.

4. Assembly system as per the above claims, characterised by the fact that the assembly elements have additional recesses at the ends (Fig. 7).
